# EUROPÄISCHE PATENTSCHRIFT

(11) **EP 0 659 960 B1**
(45) Veröffentlichungstag und Bekanntmachung des Hinweises auf die Patenterteilung: **04.04.2001**
(21) Anmeldenummer: 94119593.5
(22) Anmeldetag: 12.12.1994
(51) Int. Cl.: E05B 7/00

(54) **Schwenkbar gelagerte Tür, insbesondere für Haushaltsgeräte**
Pivotally mounted door, in particular for household appliance
Porte logée pivotante, spécialement pour appareil ménager

(30) Priorität: 23.12.1993 DE 4344337
(43) Veröffentlichungstag der Anmeldung: 28.06.1995
(73) Patentinhaber: BSH Bosch und Siemens Hausgeräte GmbH, 81669 München (DE)
(72) Erfinder: Erdmann, Klaus, Dipl.-Ing. (FH), D-75015 Bretten (DE)

(56) Entgegenhaltungen:
- EP-A- 0 086 685
- DE-A- 3 311 992
- DE-A- 3 717 485
- DE-C- 66 617
- GB-A- 2 183 152
- GB-A- 2 264 530

## Beschreibung

Vorliegende Erfindung bezieht sich auf eine schwenkbar gelagerte Tür, insbesondere für Haushaltsgeräte mit einem im Schließzustand der Tür von der Türfront abstehenden Griffelement im Bereich der der Anschlagkante der Tür abgewandten Türkante.

Derartige Anordnungen sind im Haushalt bei Küchengeräten, insbesondere in Verbindung mit Herden, deren Herdmuffel mit einer üblicherweise nach unten verschwenkbaren Tür verschließbar sind, anzutreffen. Aber auch andere Haushaltsgeräte mit Schwenktüren, beispielsweise Kühlschränke, können mit derartigen Maßnahmen versehen sein.

Bei verschlossenen Klapptüren von Ofenmuffeln, die nach unten aufklappen oder die, wie bisweilen bei Mikrowellengeräten zur Seite schwenkbar sind, sind häufig zur bedienungsfreundlichen Handhabung Griffelemente derart angeordnet, daß sie im geschlossenen Zustand der Tür senkrecht von der Türfront abstehen, und zwar im Bereich der der Anschlagkante der Tür abgewandten Türkante. Dadurch sind günstige Voraussetzungen für das Öffnen der Tür gegeben.

Der vorliegenden Erfindung liegt die Aufgabe zugrunde, die Handhabungsbedingungen für eine Schwenktür in deren geöffneten Stellung zu verbessern.

Dieser Anforderung wird eine schwenkbar gelagerte Tür gerecht, die erfindungsgemäß durch die Merkmale des Anspruchs 1 definiert ist.

Eine nach den erfindungsgemäßen Merkmalen ausgestattete, schwenkbar gelagerte Tür zeichnet sich dadurch aus, daß deren Griffelement immer von dem zu öffnenden Raum, das heißt hin zur Bedienungsperson ausgerichtet bleibt, unabhängig davon, wie die Tür geöffnet ist. Bei um 90° geöffneter Tür fluchtet somit das Griffelement mit der Ebene der Türfront, wogegen das Griffelement beim Schließen wieder in eine Lage senkrecht zur Türfront zurückkehrt. Bei geöffnetem Zustand ist es also nicht mehr erforderlich, die Türkante zu umgreifen, um an die Griffleiste zu gelangen oder - bei Verzicht darauf, die Türkante selbst zu benutzen. Letzteres ist insbesondere bei Backofentüren besonders unangenehm, da diese Backofentüren ziemlich erwärmt sein können.

Nach einer bevorzugten Ausführungsform der Erfindung ist die schwenkbar gelagerte Tür dadurch gekennzeichnet, daß zwischen dem Türgriffelement und dem ortsfesten, die Tür lagernden Bereich zur Übertragung der Schwenkbewegung der Tür eine Zug-Schub-Vorrichtung angeordnet ist. Die Bewegung der Tür gegenüber dem ortsfesten Teil kann somit zwangsweise abgegriffen und zur Bewegung des Türgriffelements herangezogen werden.

In diesem Zusammenhang kann beispielsweise die Zug-Schub-Vorrichtung als Hebelgetriebe, als Seilzuggetriebe oder als Bowdenzug ausgeführt sein.

So bietet sich auch eine Ausführungsform der schwenkbar gelagerten, erfindungsgemäßen Tür an, das dadurch gekennzeichnet ist, daß das Steuergetriebe als Hebelgetriebe, bestehend aus dem Türabstand zwischen ortsfester Lagerachse und Lagerachse des Türgriffs, dem Türgriffabstand zwischen der Lagerachse zur Tür und einer Lagerachse zu einer Koppelstange, der aktiven Länge dieser Koppelstange von der Lagerachse zum Türgriff und einer ortsfesten Lagerachse und dem Abstand dieser ortsfesten Lagerachse zur ortsfesten Türlagerachse ausgebildet ist.

Es sind Türkonstruktionen, insbesondere im Zusammenhang mit Backofentüren, die nach unten aufklappbar sind, bekannt, bei denen ein Gewichtsausgleich-Mechanismus und/oder ein Dämpfmechanismus für die Türbewegung in den geöffneten Zustand in der Tür selbst angeordnet ist. In diesem Zusammenhang bietet es sich an, diesen Mechanismus insoweit im Rahmen der vorliegenden Erfindung zu nutzen, daß das Steuergetriebe zwischen Türgriffelement und Gewichtsausgleichsanordnung angeordnet und daran angekoppelt ist. In diesem Fall findet über die in der Tür angeordnete Gewichtsausgleichsanordnung bereits eine Übertragung der Türbewegung in diese aus dem ortsfesten Bereich statt.

Ein nach den Merkmalen der Erfindung ausgestattetes Ausführungsbeispiel ist anhand der Zeichnung kurz erläutert. Es zeigen:
- Fig. 1: schematisiert eine Schrägansicht einer Tür mit Griffelement und
- Fig. 2: schematisiert eine Seitenansicht dieser Tür im Schnitt.

Der Verlauf einer Backofenmuffel 1 ist abgebrochen dargestellt angedeutet. Diese Backofenmuffel 1 ist frontseitig durch eine Klapptür 2 verschlossen. Gelagert ist diese Backofentür um eine waagrecht liegende Achse 3 am unteren Öffnungsrand der Backofenmuffel. Im Bereich der oberen, also der Schwenkachse 3 abgewandten Kante der Tür ist ein Griffelement 4 angeordnet, und zwar schwenkbar auf einer Achse 5, die parallel zur Schwenkachse 3 der Tür verläuft. In der geschlossenen Stellung der Tür ragt dieses Griffelement 4 senkrecht von der Türfront weg.

Innerhalb der Tür ist dieses Griffelement 4 über eine Schubstange 6 mit einem Scharnierstößel verbunden, welcher beim Öffnen und Schließen der Tür jeweils äquivalente Bewegungen ausführt. Dieser Scharnierstößel ist vorliegend Bestandteil einer Gewichtsausgleichs- bzw. Dämpfungsanordnung für die Tür. Die Schubstange 6 ist geometrisch derart an das Griffelement 4 angekoppelt, daß eine Relativbewegung des Scharnierstößels 7 innerhalb der Tür 3 zwangsweise zu einer Winkellageveränderung des Griffelements 4 führt, so daß dieser in der geöffneten Stellung der Tür mit dieser eine fluchtende Stellung einnimmt, wie strichpunktiert aus Figur 1 entnehmbar ist.

Im folgenden werden Beispiele weiterer Varianten der Kuppelung des Griffelements an die Türlagerung beschrieben. Gemäß einer ersten weiteren Ausführungsform wird das verschwenkbare Griffelement in der Klapptür über eine Hubstange angetrieben, wobei die Tür um eine Achse und die Schubstange um einen als Achse ausgebildeten Boden schwenkt. Beim Aufschwenken der Tür kommen die Achsen und der Bolzen bezüglich der dargestellten Längsausdehnung der Tür nebeneinander zu liegen, so daß die Schubstange in dieser Längsausdehnung nach oben geschoben wird und auf einer Schwenkachse für den Griff in einer Nut längs verschoben wird. Ein in einen seitlich abzweigenden Schlitz dieser Nut eingreifender Bolzen ist mit dem Griffelement verbunden und verschwenkt bei dieser Bewegung das Griffelement in der gewünschten Weise.

Gemäß einer zweiten weiteren Ausführungsform wird das Griffelement über einen Schwenkhebel während der Bewegung der Tür verschwenkt. Die Tür selbst schwenkt wiederum um die Drehachse, während der Schwenkhebel auf einer Achse in seinem Mittelbereich gelagert ist. Im Nahbereich der Schwenkachse für die Tür ist der Bolzen angeordnet, auf welchem der Schwenkhebel über einen Steuerschlitz geführt ist. Bei einer Schwenkbewegung der Tür gleitet der Schwenkhebel über seinen Steuerschlitz auf dem Bolzen und wird durch die Schräglage des Schlitzes um die Achse verschwenkt, wobei sein anderes Ende über eine gabelförmige Ausbildung auf einen mit dem Griffelement verwundenen Bolzen einwirkt und somit das Griffelement in seine Schwenkachse verschwenkt.

Gemäß einer dritten weiteren Ausführungsform ist zur Verstellung des Griffelements wiederum eine Schubstange vorgesehen, die über ein als Zahnstange ausgebildeten Ende mit einem Zahnradsegment kämmt, welches verbunden mit dem Griffelement ist und dieses uns die Schwenkachse schwenkend beeinflußt.

Eine vierte weitere Ausführungsform enthält ebenfalls als Ende eines Schubelements eine Zahnstangenausbildung, die mit einem Zahnrad in Wirkverbindung steht. Die Drehbewegung dieses Zahnrades wird über ein Kettenrad, welches mit dem Zahnrad verbunden ist und über eine Kette bzw. über einen Zahriemen auf ein auf dem Griffelement befestigtes Kettenrad übertragen.

## Patentansprüche

1. Schwenkbar gelagerte Tür, insbesondere für Haushaltsgeräte mit Handgriff im Schließzustand der Tür von der Türfront abstehenden Griffelement im Bereich des der Anschlagkante der Tür abgewandten Türkante, wobei das Griffelement (4) um eine parallel zur Gelenkachse (3) der Tür verlaufende Achse (5) schwenkbar in der Tür (2) die Raumausrichtung des Griffelements im wesentlichen unabhängig von der Türstellung beibehaltend, gelagert ist, **dadurch gekennzeichnet**, daß zwischen dem Türgriff (4) und dem ortsfesten, die Tür (2) begrenzenden Bereich (1) zur Übertragung der Schwenkbewegung der Tür ein Steuergetriebe in Form einer Zug-Schub-Vorrichtung angeordnet ist.

2. Schwenkbar gelagerte Tür nch Anspruch 1, dadurch gekennzeichnet, daß die Zug-Schub-Vorrichtung als Hebelgetriebe ausgebildet ist.

3. Schwenkbar gelagerte Tür nach Anspruch 2, dadurch gekennzeichnet, daß das Steuergetriebe als Hebelgetriebe, bestehend aus dem Türabstand zwischen ortsfester Lagerachse und Lagerachse des Türgriffs, dem Türgriffabstand zwischen der Lagerachse zur Tür und einer Lagerachse zu einer Koppelstange, der aktiven Länge dieser Koppelstange von der Lagerachse zum Türgriff und einer ortsfesten Lagerachse und dem Abstand dieser ortsfesten Lagerachse zur ortsfesten Türlagerachse ausgebildet ist.

4. Schwenkbar gelagerte Tür nach Anspruch 1, dadurch gekennzeichnet, daß die Zug-Schub-Vorrichtung als Kettenradgetriebe ausgebildet ist.

5. Schwenkbar gelagerte Tür nach Anspruch 2, dadurch gekennzeichnet, daß die Zug-Schub-Vorrichtung als Bowdenzug ausgebildet ist.

6. Schwenkbar gelagerte Tür mit waagrecht liegender Schwenkachse und Gewichtsausgleichsanordnung in der Tür nach einem der Ansprüche 1, 2, 4 und 5, dadurch gekennzeichnet, daß das Steuergetriebeelement (6) zwischen Türgriffelement (4) und Gewichtsausgleichsanordnung (7) angeordnet und daran angekoppelt ist.

## Claims

1. Pivotably mounted door, particularly for domestic appliances with a handle with a grip element, which in the closed state of the door projects from the door front, in the region of the door edge remote from the abutment edge of the door, wherein the grip element (4) is mounted in the door (2) to be pivotable about an axis (5) extending parallel to the hinge axis (3) of the door for maintenance of the spatial orientation of the grip element to be substantially independent of the door setting, characterised in that a control gear in the form of a pull/push device for transmission of the pivot movement of the door is arranged between the door grip (4) and the stationary region (1) bounding the door (1).

2. Pivotably mounted door according to claim 1, characterised in that the pull/push device is constructed as a lever transmission.

3. Pivotably mounted door according to claim 2, characterised in that the control gear is constructed as a lever transmission consisting of the door spacing between stationary mounting axis and mounting axis of the door grip, the door grip spacing between the mounting axis for the door and a mounting axis for a coupling rod, the effective length of this coupling rod from the mounting axis for the door grip and a stationary mounting axis, and the spacing of this stationary mounting axis from the stationary door mounting axis.

4. Pivotably mounted door according to claim 1, characterised in that the pull/push device is constructed as a chain wheel gear.

5. Pivotably mounted door according to claim 2, characterised in that the push/pull device is constructed as a Bowden pull.

6. Pivotably mounted door with a horizontally disposed pivot axis and weight compensating arrangement in the door according to one of claims 1, 2, 4 and 5, characterised in that the control gear element (6) is arranged between the door grip element (4) and the weight compensating arrangement (7) and coupled thereto.

## Revendications

1. Porte logée pivotante, notamment pour des appareils ménagers avec un élément de poignée, faisant saillie de la façade de la porte dans l'état fermé de la porte, situé dans la zone de l'arête de la porte opposée à l'arête de butée de la porte, l'élément de poignée (4) étant logé de façon pivotante dans la porte (2) autour d'un axe (5) passant parallèlement à l'axe articulé (3) de la porte, l'orientation spatiale de l'élément de poignée étant maintenue essentiellement indépendamment de la position de la porte, caractérisée en ce qu'entre la poignée de porte (4) et la zone (1) fixe délimitant la porte (2) est disposé un mécanisme de commande sous forme de dispositif de traction-poussée destiné à transmettre le mouvement pivotant de la porte.

2. Porte logée pivotante selon la revendication 1, caractérisée en ce que le dispositif de traction-poussée est conçu comme un mécanisme à levier.

3. Porte logée pivotante selon la revendication 2, caractérisée en ce que le mécanisme de commande est conçu comme un mécanisme à levier se composant de l'espace de porte entre l'axe d'appui fixe et l'axe d'appui de la poignée de porte, de l'espace de poignée de porte entre l'axe d'appui à la porte et un axe d'appui à une barre de couplage, de la longueur active de cette barre de couplage allant de l'axe d'appui à la poignée de porte et d'un axe d'appui fixe et de l'intervalle de cet axe d'appui fixe à l'axe d'appui de porte fixe.

4. Porte logée pivotante selon la revendication 1, caractérisée en ce que le dispositif de traction-poussée est conçu comme un mécanisme à roue dentée.

5. Porte logée pivotante selon la revendication 2, caractérisée en ce que le dispositif de traction-poussée est conçu comme un câble Bowden.

6. Porte logée pivotante avec axe pivotant situé horizontalement et dispositif d'équilibrage de poids dans la porte selon l'une des revendications 1, 2, 4 et 5, caractérisée en ce que l'élément du mécanisme de commande (6) est disposé entre l'élément de poignée de porte (4) et le dispositif d'équilibrage de poids (7) et y est accouplé.
